# EUROPÄISCHE PATENTSCHRIFT

(11) **EP 4 126 730 B1**
(45) Veröffentlichungstag und Bekanntmachung des Hinweises auf die Patenterteilung: **29.05.2024**
(21) Anmeldenummer: 21714193.6
(22) Anmeldetag: 26.03.2021
(51) Int. Cl.: B66B 7/04

(54) **GLEITFÜHRUNGSSCHUH FÜR EINEN AUFZUG**
SLIDING GUIDE SHOE FOR A LIFT
PATIN DE GUIDAGE COULISSANT POUR UN ASCENSEUR

(30) Priorität: 31.03.2020 EP 20167359
(43) Veröffentlichungstag der Anmeldung: 08.02.2023
(73) Patentinhaber: INVENTIO AG, 6052 Hergiswil (CH)
(72) Erfinder: BUMANN, Patrick, 6274 Eschenbach LU (CH); ZAPF, Volker, 6012 Kriens-Obernau (CH)
(74) Vertreter: Inventio AG
(86) Internationale Anmeldenummer: PCT/EP2021/057979
(87) Internationale Veröffentlichungsnummer: WO 2021/198091

(56) Entgegenhaltungen:
- CN-A- 103 922 209
- JP-A- S62 100 388
- JP-U- S6 256 580
- JP-U- S59 165 873
- US-A- 4 271 932

## Beschreibung

Die Erfindung betrifft einen Gleitführungsschuh für einen Aufzug zur Personen- oder Warenbeförderung gemäss dem Oberbegriff von Anspruch 1.

Zum Führen von Aufzugskabinen werden häufig Gleitführungsschuhe eingesetzt. Aufzugsanlagen in Gebäuden weisen einen in der Regel vertikalen Aufzugsschacht auf, in dem an einander gegenüberliegenden Schachtwänden je eine Führungsschiene angeordnet ist. An der Aufzugskabine oder am Gegengewicht angeordnete Gleitführungsschuhe weisen der Führungsschiene zugewandte Gleitflächen auf, die mit geringem Spiel entlang der Führungsschiene gleiten. Bekannt und gebräuchlich sind Gleitführungsschuhe, die Gleitelemente mit Gleitflächen aufweisen, wobei die Gleitelemente häufig als im Querschnitt U-förmige Profile ausgestaltet sind.

Aus der DE 203 15 915 U1 ist beispielsweise ein Gleitführungsschuh mit einem Führungsschuhgehäuse und einer im Führungsschuhgehäuse eingesetzten, zweiteilig ausgestalteten Einlage mit Gleitelement und Dämpfelement bekannt geworden. Das Gleitelement weist horizontal verlaufende obere und untere Enden auf. JP S62 56580 U offenbart einen Gleitführungsschuh für einen Aufzug gemäß dem Oberbegriff des Anspruchs 1.

Für die Linearführung der Aufzugskabine oder des Gegengewichts sind mehrere, aneinander gereiht Führungsschienen notwendig. Im Übergangsbereich zwischen den Schienen können in der Praxis unerwünschte Schienenstösse, also nicht homogene Übergänge am Anfang und Ende der Führungsschienen auftreten, die zu unerwünschten Vibrationen führen und damit den Fahrkomfort beeinträchtigen. Solche Schienenstösse sind besonders problematisch bei aus Blech gebogenen Führungsschienen, da diese - nach der Montage - nicht oder nur mit grossem Aufwand mechanisch nachbearbeitet werden können. Wenn der Gleitführungsschuh über eine Schwelle beim Schienenstoss fährt, gibt es jeweils einen Stoss auf die Kabine oder das Gegengewicht. Schienenstösse mit wirken sich negativ auf die Lebensdauer der Gleitführungsschuhe, da beim Überfahren eines Schienenstosses etwas Material vom Gleitelement des Gleitführungsschuhs abgetragen werden kann.

Es ist eine Aufgabe der vorliegenden Erfindung, die Nachteile des Bekannten zu vermeiden und insbesondere einen Gleitführungsschuh der eingangs genannten Art zu schaffen, der mit Schienenstössen gut zurecht kommt.

Erfindungsgemäss wird diese Aufgabe mit dem Gleitführungsschuh mit den Merkmalen des Anspruchs 1 gelöst. Der Gleitführungsschuh für einen Aufzug zur Personen- oder Warenbeförderung umfasst ein Führungsschuhgehäuse und ein Gleitelement. Das Gleitelement des Gleitführungsschuhs zum Führen einer Aufzugskabine oder eines Gegengewichts kann Führungsschuhgehäuse eingesetzt oder auf andere Weise mit diesem verbunden sein. Das Führungsschuhgehäuse dient einerseits zum Halten der Gleitelements und andererseits zur Anbindung an die Aufzugskabine oder an das Gegengewicht. Für die Verbindung mit der Aufzugskabine oder dem Gegengewicht oder an eine Konsole als Zwischenglied das Führungsschuhgehäuse beispielsweise Öffnungen aufweisen, durch die Befestigungsschrauben durchführbar sind, mit welchen das Führungsschuhgehäuse an die Kabine oder an oder das Gegengewicht anschraubbar ist.

Das Führungsschuhgehäuse kann eine kanalartige Aufnahme umfassen, in der das Gleitelement, das vorzugsweise wenigstens in eingesetztem Zustand als im Querschnitt U-förmiges Profil ausgebildet ist, eingesetzt oder einsetzbar ist. Zum Bilden der genannten kanalartige Aufnahme kann das Führungsschuhgehäuse zwei einander gegenüberliegende, parallel verlaufende Seitenwandabschnitte und einen die Seitenwandabschnitte verbindenden Bodenabschnitt aufweisen. Der Bodenabschnitt und die vom Bodenabschnitt im rechten Winkel wegragenden Seitenwandabschnitte bilden im Schnitt ein "U". Das Führungsschuhgehäuse kann somit durch ein U-förmiges Profil gebildet werden. Das Führungsschuhgehäuse kann jedoch auch andere Formgebungen aufweisen. So kann aber für das Führungsschuhgehäuse auch die gängige und beispielsweise aus der DE 203 15 915 U1 bekannt gewordene Form mit plattenartiger Gehäusebasis und den zwei etwa mittig von der Gehäusebasis wegragenden, eine Nut zum Bilden der kanalartigen Aufnahme formenden Seitenwandabschnitten verwendet werden. Das Führungsschuhgehäuse kann aus einem metallischen Werkstoff (z. B. Stahl) bestehen. Es ist auch vorstellbar, das Führungsschuhgehäuse aus einem hochfesten Kunststoffmaterial z.B. PE, PP, PA, PS, PES, POM, PEEK, TPEs oder faserverstärktem Kunststoff zu fertigen.

Das Gleitelement ist gleitend entlang einer sich in Fahrt- bzw. Längsrichtung erstreckenden Führungsschiene zum vertikalen Führen der Aufzugskabine oder des Gegengewichts fahrbar. Das Gleitelement weist, wenn der Gleitführungsschuh im Aufzug montiert und beispielsweise in einer Betriebsstellung betriebsbereit ist, obere und untere Enden auf. Dadurch, dass wenigstens eines und vorzugsweise jedes der oberen und unteren Enden entlang der jeweiligen Enden einen nicht-horizontalen Verlauf aufweist, kann ein hartes und abruptes Aufstossen, wenn der Gleitführungsschuh zum Beispiel über eine Schwelle beim Schienenstoss fährt, vermieden werden. Der Gleitführungsschuh eignet sich insbesondere bei aus Blech gebogenen Führungsschienen, bei denen unerwünschte Schienenstösse häufig vorkommen können. Eine vibrations- und geräuscharme Fahrt der Kabine kann so auch bei Schienenstössen auf effiziente Weise gewährleistet werden. Darüber hinaus kann dank der speziellen Ausgestaltung des Gleitelements die Lebensdauer des Gleitführungsschuhs nochmals erheblich verlängert werden.

Der vorerwähnte nicht-horizontale Verlauf des oberen bzw. des unteren Endes kann sich dabei insbesondere auf den bezüglich der Längsrichtung vordersten Bereich einer jeweiligen Kante am oberen bzw. unteren Ende des Gleitelements beziehen. Der Verlauf des oberen bzw. des unteren Endes kann sich von einer vertikalen Längskante (als Startpunkt) des Gleitelements zu einer dieser gegenüberliegenden Längskante des Gleitelements (als Endpunkt) erstrecken. Start- und Endpunkt befinden sich somit auf einander gegenüberliegenden Seitenschenkeln des U-förmigen Gleitelements zugeordneten Ebenen.

Mit anderen Worten ergibt sich der hier beanspruchte Verlauf des oberen und unteren Endes aus der Abwicklung des Gleitelements. Diese Abwicklung ist als Abwicklung im geometrischen Sinne zu verstehen. Es kann sich um eine tatsächliche oder auch nur virtuelle Abwicklung des Gleitelements handeln. Die tatsächliche Abwicklung betrifft Elemente, die aufgrund ihrer Flexibilität (z.B. durch eine faltbare Ausgestaltung) flächig auf eine Ebene abgelegt werden können; die virtuelle Abwicklung ist notwendig bei Elementen mit starren Strukturen, die nicht zerstörungsfrei oder sonst ohne weiteres flächig auf eine Ebene abgelegt werden können.

Konventionelle Gleitführungsschuh weisen Gleitelemente auf, die in der Abwicklung, also wenn sie im geometrischen Sinne auf eine Ebene abgewickelt sind, horizontale bzw. rechtwinklig zur Längsrichtung verlaufende obere und untere Enden auf. Demgegenüber weist das Gleitelement des erfindungsgemässen Gleitführungsschuhs obere und untere Enden auf, die in der Abwicklung einen nicht-horizontalen Verlauf haben.

In einer ersten Ausführungsform können die oberen und/oder unteren Enden des Gleitelements jeweils entlang der jeweiligen Enden wenigstens abschnittsweise einen vorzugsweise gleichbleibend schrägen Verlauf aufweisen. Die Abschnitte können dabei durch die Schenkel des ein «U» bildenden Gleitelements vorgegeben sein. Anstatt eines geraden schrägen Verlaufs wären auch gekrümmte Verläufe der Enden vorstellbar.

Bevorzugt können die schrägen oberen und/oder unteren Enden des Gleitelements wenigstens abschnittsweise einen Neigungswinkel gegenüber der Horizontalen, wenn der Gleitführungsschuh in im Aufzug montiert ist, einschliessen.

Besonders bevorzugt kann für ein weiches Verhalten beim Überfahren von Schienenstössen der der Neigungswinkel zwischen 5° und 45°, bevorzugt zwischen 10° und 30° liegen und besonders bevorzugt etwa 17° betragen.

Das Gleitelement kann wenigstens in der Betriebsstellung als U-förmiges Profil mit zwei einander gegenüberliegenden, vorzugsweise parallel verlaufende Seitenschenkel und zwischen diesen liegenden und insbesondere diese miteinander verbindenden Basisschenkel ausgebildet sein. Vorteilhaft ist es dann, wenn die jeweiligen seitenschenkelseitigen Abschnitte und der jeweilige basisschenkelseitige Abschnitt des wenigstens einen der oberen und unteren Enden des Gleitelements jeweils dieselbe Schrägen aufweisen.

Für eine einfache Handhabung kann es vorteilhaft sein, wenn das zwei Seitenschenkel und einen diese miteinander verbindenden Basisschenkel aufweisende Gleitelement faltbar ausgestaltet ist, wobei die jeweiligen Seitenschenkel über ein Filmscharnier mit dem Basisschenkel verbunden sind.

Das Gleitelement ist derart geformt, dass seine Abwicklung und insbesondere, wenn das faltbar ausgestaltete Gleitelement auf einer Ebene ausgebreitet oder abgelegt ist, eine rautenförmige Aussenkontur hat.

In einer weiteren Ausführungsform kann das Gleitelement einen Basisschenkel aufweisen, der eine im Querschnitt (Schnittebene ist eine horizontale Ebene bzw. verläuft senkrecht zur Längsrichtung) runden Innenseite aufweist. Ein derart geformtes Gleitelement eignet sich insbesondere für spezielle aus Blech geformte Schienengeometrien. Zum Beispiel kann der der Aufzugskabine oder dem Gegengewicht zugeordnete Gleitführungsschuh für die Führung eine Nut aufweisen, die eine dem Aufzugsschacht zugeordnete Feder einer Führungsschiene umgibt. Diese Feder kann ein Fortsatz eines Profils sein. Diese Feder kann beispielsweise eine durch Blechbiegeverfahren geschaffener geschlossener Falz sein, der optimal in die runde Innenseite des Basisschenkels passt.

Im Hinblick auf den Fahrkomfort und Lebensdauer kann es vorteilhaft sein, wenn wenigstens eines der oberen und unteren Enden des Gleitelements wenigstens in den seitenschenkelseitigen Abschnitten abgerundete Auflaufflächen aufweist.

Zum Optimieren des Fahrkomforts ist es vorteilhaft, wenn das Gleitelement Bestandteil einer zweiteiligen Einlage ist, wobei die Einlage ein Dämpfelement aufweist, das zwischen Gleitelement und Führungsschuhgehäuse angeordnet ist. Für das Dämpfelement ist zum Beispiel ein elastischer Kunststoff, insbesondere ein thermoplastisches Elastomer (TPE) oder ein Kunststoff aus vernetzten Elastomeren, verwendbar. Das Dämpfelement kann beispielsweise aus SBR, TUR, TPU, EPDM, NBR, NR gefertigt sein. Das Dämpfelement kann sodann auch aus einem geschäumten Material gefertigt sein Das Dämpfelement weist durch entsprechende Materialauswahl an sich schon Dämpfungseigenschaften auf, wodurch eine vibrations- und geräuscharme Fahrt der Kabine begünstigt wird. Das Dämpfelement kann dabei vorzugsweise als U-förmiges Profil ausgestaltet sein.

Zum weiteren Optimieren des Fahrkomforts kann es besonders vorteilhaft sein, wenn das Gleitelement wenigstens einen Haltenocken aufweist, der in ein durch ein im Bereich eines ringförmigen Pufferelements vorgegebenes Loch aufgenommen oder aufnehmbaren ist. Dabei kann das ringförmige Pufferelement einen in eine Bohrung im Führungsschuhgehäuse eingreifenden Zapfen bilden. Dieser Zapfen kann profiliert ausgestaltet sein. Der wenigstens eine Zapfen kann insbesondere an seiner Aussenseite gleichmässig über den Umfang verteilte, radial nach aussen gerichtete Rippen oder Stege aufweisen.

Weitere Vorteile und Einzelmerkmale ergeben sich aus der nachfolgenden Beschreibung eines Ausführungsbeispiels und aus den Zeichnungen. Es zeigen:
- Fig. 1: eine perspektivische Ansicht auf einen erfindungsgemässen Gleitführungsschuh,
- Fig. 2: ein Dämpfelement des Gleitführungsschuhs gemäss Fig. 1 in einer vergrösserten perspektivischen Darstellung,
- Fig. 3: ein Gleitelement des Gleitführungsschuhs gemäss Fig. 1 in einer vergrösserten perspektivischen Darstellung, jedoch aus einer anderen Blickrichtung und in leicht ausgefalteten Zustand,
- Fig. 4: eine Seitenansicht eines Seitenschenkels des Gleitelements, und
- Fig. 5: eine Draufsicht auf das auf eine Ebene abgelegte Gleitelement.

Fig. 1 zeigt einen mit 1 bezeichneten Gleitführungsschuh für einen (hier nicht dargestellten) Aufzug zur Personen- oder Warenbeförderung. Der Aufzug kann dabei eine Aufzugskabine, die zwischen zwei (nicht dargestellten) Führungsschienen als Linearführungen vertikal geführt in einem Aufzugsschacht in z-Richtung auf und ab bewegbar ist. An der Kabine kann dabei auf jeder Seite wenigstens der nachfolgend im Detail beschriebene Gleitführungsschuh zum Führen der Kabine angeordnet. Für eine optimale Führung weisen Aufzugskabinen in der Regel vier (zwei je Seite) oder mehr Gleitführungsschuhe auf. Ebenso kann ein (ebenfalls nicht gezeigtes) Gegengewicht, das über Tragmittel in Form von Seilen oder Riemen mit der Kabine verbunden ist, diese Gleitführungsschuhe zum Führen des Gegengewichts an Gegengewichtsführungsschienen aufweisen.

Der der Aufzugskabine oder dem Gegengewicht zugeordnete Gleitführungsschuh kann für die Führung eine Nut aufweisen, die eine dem Aufzugsschacht zugeordnete Feder einer Führungsschiene umgibt. Diese Feder kann ein Fortsatz eines Profils sein. Der nachfolgend im Detail beschriebenen Gleitführungsschuh ist für eine aus einem Blech geformte Führungsschiene konzipiert. Die Nut des Gleitführungsschuh umgreift eine vergleichsweise schmale Feder, die zum Beispiel eine durch Blechbiegeverfahren geschaffener geschlossener Falz ist. Die Führungsschiene könnte aber auch durch ein T-Profil gebildet sein. Das T-Profil kann beispielsweise ein vollwandiges, durch Walzen gefertigtes Stahlprofil sein. Die Führungsschiene kann auch aus anderen metallischen Materialien (z.B. Aluminium), Fertigungsverfahren oder Profilformen bestehen bzw. aufweisen. Als Führungsschienen kommen zum Beispiel im Strangpressverfahren gefertigte Metallprofile in Frage.

Wie aus Fig. 1 hervorgeht, umfasst der Gleitführungsschuh 1 ein einstückig ausgestaltetes Führungsschuhgehäuse 2 und eine darin eingesetzte Einlage 3. Die Einlage 3 ist zweiteilig ausgebildet und weist als inneres Einlageteil ein der Führungsschiene zugewandtes Gleitelement 5 und als äusseres Einlageteil ein Dämpfelement 4 auf. Das Gleitelement weist Gleitflächen oder -bereiche auf, die bei einer Kabinenfahrt mit geringem Spiel entlang der Führungsschiene gleiten. In Fig. 1 ist eine mit 27 bezeichnete plane Gleitfläche erkennbar.

Das Gleitelement 5, wenn der Gleitführungsschuh 1 im Aufzug montiert betriebsbereit ist, weist ein oberes Ende 20 und ein unteres Ende 21 auf. Die oberen und unteren Enden 20, 21 sind durch vertikal bzw. in z-Richtung verlaufende Längskanten 24 miteinander verbunden. Sowohl das obere als auch das untere Ende 20, 21 weisen jeweils entlang des jeweiligen Endes einen nicht-horizontalen Verlauf auf. Der erwähnte Verlauf entlang des oberen Endes 20 erstreckt sich ausgehend von der Längskante 24, die einen mit S angedeuteten Startpunkt festlegt, schräg nach oben bis zu einem Endpunkt bei der gegenüberliegenden Längskante (vgl. nachfolgende Fig. 3, in der der genannte Endpunkt mit F angedeutet ist). Das untere Ende 21 weist einen gleichartigen schrägen Verlauf auf. Der Neigungswinkel, der das schräge obere untere Ende 20 des Gleitelements 5 gegenüber der Horizontalen einschliesst, ist mit α bezeichnet. Der Neigungswinkel α kann auch zwischen 5° und 45° und bevorzugt zwischen 10° und 30° liegen. Im vorliegenden Ausführungsbeispiel beträgt der Neigungswinkel α 17°, bei welchem Neigungswinkel eine besonders vibrations- und geräuscharme Fahrt der Aufzugskabine auch bei ungünstigen Schienenstössen auf effiziente Weise gewährleistet werden kann. Ein weiterer Vorteil des Gleitelements 5 besteht darin, dass sich das Gleitelement durch ein optimiertes Verschleissverhalten auszeichnet, gerade in der Anwendung mit wenig oder ungeölten Führungsschienen und insbesondere bei Blech-Schienen.

Das Gleitelement 5 ist zum Beispiel ist es aus einem Kunststoff gefertigt, der sich durch einen geringen Reibungskoeffizienten wie etwa PTFE, UHMW-PE auszeichnet. Zudem ist ein Material für das Gleitelement 5 zu bevorzugen, das sich durch eine geringe Stick-Slip Neigung, also einem kleinen oder minimalen Unterschied von Gleit- zu Haftreibung, auszeichnet.

Für das Dämpfelement 4 ist zum Beispiel ein elastischer Kunststoff, insbesondere ein thermoplastisches Elastomer (TPE) oder ein Kunststoff aus vernetzten Elastomeren, verwendbar. Das Dämpfelement 4 kann beispielsweise aus SBR, TUR, TPU, EPDM, NBR, NR gefertigt sein. Für bestimmte Anwendungszwecke ist es auch denkbar, geschäumte Kunststoffmaterialien für Dämpfelement 4 zu verwenden. Zu beachten ist weiterhin, dass bevorzugt Materialen für das Dämpfelement 4 verwendet werden, welche sich stabil gegen das häufig eingesetzte Schienen-Öl verhalten.

Das Führungsschuhgehäuse 2, in dessen die vorgängig erwähnte Nut bildende kanalartige Aufnahme die Einlage 3 eingesetzt ist, ist mit der Aufzugskabine oder dem Gegengewicht verbunden. Im vorliegenden Ausführungsbeispiel gemäss Fig. 1 ist das Führungsschuhgehäuse 2 als vergleichsweise einfach gestaltetes, im Querschnitt U-förmiges Metallprofil ausgebildet.

Das Führungsschuhgehäuse 2 weist zwei einander gegenüberliegende, parallel verlaufende Seitenwandabschnitte 17 und einen die Seitenwandabschnitte verbindenden Bodenabschnitt 18aufweisen. Der Bodenabschnitt und die vom Bodenabschnitt im rechten Winkel wegragenden Seitenwandabschnitte bilden im Schnitt ersichtlicherweise ein "U". Andeutungsweise und beispielhaft ist im Ausführungsbeispiel gemäss Fig. 1 weiter illustriert, dass eine der Seitenwandabschnitte 17 zum Bilden eines Befestigungsbereichs 19 im Hinblick auf die Verbindung zur Aufzugskabine oder zum Gegengewicht verlängert ist. Das Führungsschuhgehäuse könnte anstelle der einfachen U-Profilform allerdings auch andere Formgebungen aufweisen; zum Beispiel Gehäuseformen, wie sie dem Fachmann beispielsweise aus der DE 203 15 915 U1 bekannt und vertraut sind.

Zum lagemässigen Sichern der Einlage 3 weist das Führungsschuhgehäuse 2 zwei einender gegenüberliegende, in den parallel verlaufenden Seitenwandabschnitten 17 des Führungsschuhgehäuses angeordnete Bohrungen 7 auf, in die jeweils Zapfen 6 eingreifen. Der Zapfen 6 besteht aus einem dem Dämpfelement 4 zugeordneten ringförmigen Pufferelement 8 und einem dem Gleitelement 5 zugeordneten Haltenocken 13, wobei der Haltenocken 13 in einem mit 12 bezeichneten Loch im Pufferelement 8 aufgenommenen ist. Das Pufferelement 8 des Zapfens 6 weist eine durch Erhebungen geschaffene, einen Stern bildende profilierte Aussenkontur auf. Die mit diesen profilierten Zapfen 6 erreichte Vibrationsisolation kann den Fahrkomfort nochmals erheblich verbessern.

Aus Fig. 2 ist ersichtlich, dass das Dämpfelement 4 einen U-förmigen Profilkörper 10 aufweist. Am Profilkörper 10 sind zwei ringförmige Pufferelemente 8 angeformt, die mit diesem ein einstückiges, monolithisches Bauteil bilden. Das jeweilige Pufferelement 8 weist zum Bilden der Profilierung einen sternförmigen Querschnitt auf. Die Profilierung des Zapfens 6, das sich mit dem Zapfen in einer axialen Richtung erstreckt, weist gleichmässig über den Umfang verteilte, radial nach aussen gerichtete Stege 11 auf. Details zur Ausgestaltung des Gleitelements 5 sind aus den Figuren 3 bis 5 entnehmbar. Wie aus Fig. 3 erkennbar ist, ist das Gleitelement 5 als wenigstens in der Betriebsstellung U-förmiges Profil mit zwei einander gegenüberliegenden Seitenschenkeln 22 und einen diese miteinander verbindenden Basisschenkel 23 ausgebildet ist. Das Gleitelement 5 ist faltbar ausgestaltet.

Die Seitenschenkel 22 sind jeweils über Filmscharniere 25 am Basisschenkel 23 angelenkt. Fig. 3 zeigt das Gleitelement 5 in einer Stellung bevor es in das Dämpfelement 4 eingesetzt bzw. vor dem Einbau in das Führungsschuhgehäuse. In dieser Stellung ist das Gleitelement 5 noch leicht ausgefaltet, wenn es sich in der Betriebsstellung befindet, also nach dem Einbau, verlaufen die Seitenschenkel 22 parallel zueinander. Die Haltenocken 13 des Gleitelements 5 sind als Vollzylinder ausgestaltet. Das Gleitelement 5 ist als einstückiges Kunsstoffteil ausgestaltet, das einfach unter Verwendung von Spritzgiessverfahren hergestellt werden kann. Es kommen selbstverständlich auch andere Herstellverfahren in Frage. Zum Beispiel ist es denkbar, das Gleitelement 5 in einem additiven Verfahren (z.B. 3D-Druck) herzustellen. Auch spanende Fertigungsmethoden (speziell bei Gleitelementen z.B. aus UHMPE) kommen in Frage. So kann es vorteilhaft sein, Gleitelemente zunächst im Spritzgussverfahren herzustellen und dies teilweise oder ganz spannend nachzubearbeiten. Dank dieser Nachbearbeitung können die Gleitflächen präzise gefertigt werden, wodurch das Einlaufverhalten beschleunigt werden kann und der Aufzug von Anfang an einen besseren Fahrtkomfort hat.

Das Gleitelement 5 weist einen Basisschenkel 22 auf, der eine im Querschnitt runden, einer Stirnseite der Führungsschiene zugewandte Innenseite 26 zum Schaffen einer optimalen Gleitfläche für abgerundete Führungsschienen hat. Die neben der Innenseite 26 liegenden, seitenschenkelseitigen Gleitflächen 27 sind plan ausgebildet.

Die oberen und unteren Enden 20, 21 des Gleitelements 5 weisen in den seitenschenkelseitigen Abschnitten abgerundete Auflaufflächen 28 auf. Fig. 4 zeigt eine solche runde, der Führungsschiene zugewandte Auflauffläche 28 am oberen Ende 20 des Gleitelements.

Fig. 5 zeigt das Gleitelement 5, nachdem das faltbar ausgestaltete Gleitelement 5 auf eine Ebene ausgebreitet oder abgelegt worden ist. Das Gleitelement 5 ist ersichtlicherweise derart geformt, dass es eine rautenförmige Aussenkontur hat.

## Patentansprüche

1. Gleitführungsschuh (1) für einen Aufzug zur Personen- oder Warenbeförderung mit einem Führungsschuhgehäuse (2) und einem Gleitelement (5), wobei das Gleitelement (5), wenn der Gleitführungsschuh (1) im Aufzug montiert ist, ein oberes Enden (20) und ein unteres Ende (21) umfasst wobei wenigstens eines der oberen und unteren Enden (20, 21) und vorzugsweise jedes der oberen und unteren Enden (20, 21) jeweils entlang des jeweiligen Endes einen nicht-horizontalen Verlauf aufweist, **dadurch gekennzeichnet, dass** das Gleitelement (5) derart geformt ist, dass seine Abwicklung und insbesondere, wenn das faltbar ausgestaltete Gleitelement (5) auf einer Ebene ausgebreitet oder abgelegt ist, eine rautenförmige Aussenkontur hat.

2. Gleitführungsschuh (1) nach Anspruch 1, **dadurch gekennzeichnet, dass** wenigstens eines der oberen und unteren Enden (20, 21) des Gleitelements (5) jeweils entlang der jeweiligen Enden (20,21) einen schrägen Verlauf aufweist.

3. Gleitführungsschuh (1) nach Anspruch 2, **dadurch gekennzeichnet, dass** das schräge obere und/oder untere Ende (20,21) des Gleitelements (5) einen Neigungswinkel (α) gegenüber der Horizontalen einschliesst.

4. Gleitführungsschuh nach Anspruch 3, **dadurch gekennzeichnet, dass** der Neigungswinkel (α) zwischen 5° und 45°, bevorzugt zwischen 10° und 30° liegt und besonders bevorzugt etwa 17° beträgt.

5. Gleitführungsschuh nach einem der Ansprüche 2 bis 4, **dadurch gekennzeichnet, dass** das Gleitelement (5) als U-förmiges Profil mit zwei einander gegenüberliegenden, vorzugsweise parallel verlaufende Seitenschenkel (22) und zwischen diesen liegenden und insbesondere diese miteinander verbindenden Basisschenkel (23) ausgebildet ist, wobei die seitenschenkelseitigen Abschnitte und der basisschenkelseitige Abschnitt wenigstens eines der oberen und unteren Enden (20, 21) des Gleitelements (5) dieselbe Schräge aufweisen .

6. Gleitführungsschuh nach einem der Ansprüche 1 bis 5, **dadurch gekennzeichnet, dass** das zwei Seitenschenkel (22) und einen diese miteinander verbindenden Basisschenkel (23) aufweisende Gleitelement (5) faltbar ausgestaltet ist, wobei die jeweiligen Seitenschenkel (22) über ein Filmscharnier (25) mit dem Basisschenkel (23) verbunden sind.

7. Gleitführungsschuh nach einem der Ansprüche 1 bis 6, **dadurch gekennzeichnet, dass** das Gleitelement (5) einen Basisschenkel (22) aufweist, der eine im Querschnitt runde Innenseite (26) aufweist.

8. Gleitführungsschuh nach einem der Ansprüche 1 bis 7, **dadurch gekennzeichnet, dass** wenigstens eines der oberen und unteren Enden (20, 21) des Gleitelements (5) wenigstens in den seitenschenkelseitigen Abschnitten abgerundete Auflaufflächen (28) aufweist.

9. Gleitführungsschuh nach einem der Ansprüche 1 bis 8, **dadurch gekennzeichnet, dass** das Gleitelement (5) Bestandteil einer zweiteiligen Einlage (3) ist, wobei die Einlage (3) ein Dämpfelement (4) aufweist, das zwischen Gleitelement (5) und Führungsschuhgehäuse (2) angeordnet ist.

10. Gleitführungsschuh nach Ansprüche 1 bis 9, **dadurch gekennzeichnet, dass** das Gleitelement (5) wenigstens einen Haltenocken (13) aufweist, der in ein durch ein im Bereich eines ringförmigen Pufferelements (8) vorgegebenes Loch (12) aufgenommenen oder aufnehmbaren ist, wobei das ringförmige Pufferelement (8) einen in eine Bohrung (7) im Führungsschuhgehäuse (2) eingreifenden Zapfen (6) bildet, wobei der Zapfen (6) profiliert ausgestaltet ist.

## Claims

1. Sliding guide shoe (1) for an elevator for conveying people or goods, comprising a guide shoe housing (2) and a sliding element (5), the sliding element (5), when the sliding guide shoe (1) is mounted in the elevator, comprising an upper end (20) and a lower end (21), at least one of the upper and lower ends (20, 21) and preferably each of the upper and lower ends (20, 21) in each case having a non-horizontal profile along the corresponding end, **characterized in that** the sliding element (5) is shaped such that the unfolded form thereof, and in particular when the foldable sliding element (5) is spread out or placed on a plane, has a diamond-shaped outer contour.

2. Sliding guide shoe (1) according to claim 1, **characterized in that** at least one of the upper and lower ends (20, 21) of the sliding element (5) in each case has a sloping profile along the respective ends (20, 21).

3. Sliding guide shoe (1) according to claim 2, **characterized in that** the sloping upper and/or lower end (20, 21) of the sliding element (5) forms an angle of inclination (α) relative to the horizontal.

4. Sliding guide shoe according to claim 3, **characterized in that** the angle of inclination (α) is between 5° and 45°, preferably between 10° and 30° and is particularly preferably approximately 17°.

5. Sliding guide shoe according to any of claims 2 to 4, **characterized in that** the sliding element (5) is designed as a U-shaped profile having two side legs (22) situated opposite one another and running preferably in parallel and base legs (23) situated between them and in particular connecting them to one another, the side-leg-side portions and the base-leg-side portion of at least one of the upper and lower ends (20, 21) of the sliding element (5) having the same slope.

6. Sliding guide shoe according to any of claims 1 to 5, **characterized in that** the sliding element (5) having two side legs (22) and a base leg (23) connecting them to one another is designed to be foldable, the respective side legs (22) being connected to the base leg (23) via a film hinge (25).

7. Sliding guide shoe according to any of claims 1 to 6, **characterized in that** the sliding element (5) has a base leg (22) which has an inner side (26) having a round cross section.

8. Sliding guide shoe according to any of claims 1 to 7, **characterized in that** at least one of the upper and lower ends (20, 21) of the sliding element (5) has rounded ramp surfaces (28) at least in the side-leg-side portions.

9. Sliding guide shoe according to any of claims 1 to 8, **characterized in that** the sliding element (5) is a component of a two-part insert (3), the insert (3) having a damping element (4) which is arranged between the sliding element (5) and the guide shoe housing (2).

10. Sliding guide shoe according to claims 1 to 9, **characterized in that** the sliding element (5) has at least one retaining cam (13) which is received or can be received in a hole (12) provided in the region of an annular buffer element (8), the annular buffer element (8) forming a pin (6) engaging in a bore (7) in the guide shoe housing (2), the pin (6) being profiled.

## Revendications

1. Patin de guidage coulissant (1) pour un ascenseur destiné au transport de personnes ou de marchandises comportant un boîtier de patin de guidage (2) et un élément coulissant (5), dans lequel l'élément coulissant (5), lorsque le patin de guidage coulissant (1) est monté dans l'ascenseur, comprend une extrémité supérieure (20) et une extrémité inférieure (21) dans lequel au moins l'une des extrémités supérieure et inférieure (20, 21) et de préférence chaque extrémité des extrémités supérieure et inférieure (20, 21) présente respectivement le long de l'extrémité respective un tracé non horizontal, **caractérisé en ce que** l'élément coulissant (5) est conçu de sorte que son développement et en particulier, lorsque l'élément coulissant (5) est déployé ou déposé sur un plan, a un contour extérieur en forme de losange.

2. Patin de guidage coulissant (1) selon la revendication 1, **caractérisé en ce qu'**au moins une des extrémités supérieure et inférieure (20, 21) de l'élément coulissant (5) présente respectivement le long des extrémités (20, 21) respectives un tracé oblique.

3. Patin de guidage coulissant (1) selon la revendication 2, **caractérisé en ce que** l'extrémité supérieure et/ou inférieure (20, 21) oblique de l'élément coulissant (5) inclut un angle d'inclinaison (α) par rapport à l'horizontale.

4. Patin de guidage coulissant selon la revendication 3, **caractérisé en ce que** l'angle d'inclinaison (α) est compris entre 5 ° et 45 °, de préférence entre 10 ° et 30 ° et est de manière particulièrement préféré d'environ 17 °.

5. Patin de guidage coulissant selon l'une des revendications 2 à 4,
**caractérisé en ce que** l'élément coulissant (5) est réalisé comme un profilé en forme de U comportant deux branches latérales (22) opposées s'étendant de préférence parallèlement l'une à l'autre et une branche de base (23) se trouvant entre celles-ci et en particulier reliant celles-ci l'une à l'autre, dans lequel les sections côté branche latérale et la section côté branche de base d'au moins l'une des extrémités supérieure et inférieure (20, 21) de l'élément coulissant (5) présentent la même pente.

6. Patin de guidage coulissant selon l'une des revendications 1 à 5,
**caractérisé en ce que** l'élément coulissant (5) présentant deux branches latérales (22) et une branche de base (23) reliant celles-ci l'une à l'autre est conçu de manière pliable, dans lequel les branches latérales (22) respectives sont reliées par l'intermédiaire d'une charnière à film (25) avec la branche de base (23).

7. Patin de guidage coulissant selon l'une des revendications 1 à 6,
**caractérisé en ce que** l'élément coulissant (5) présente une branche de base (22), qui présente une face interne (26) ronde en section transversale.

8. Patin de guidage coulissant selon l'une des revendications 1 à 7,
**caractérisé en ce qu'**au moins l'une des extrémités supérieure et inférieure (20, 21) de l'élément coulissant (5) présente des surfaces d'appui (28) arrondies au moins dans les sections côté branche latérale.

9. Patin de guidage coulissant selon l'une des revendications 1 à 8,
**caractérisé en ce que** l'élément coulissant (5) est un composant d'une garniture en deux pièces (3), dans lequel la garniture (3) présente un élément d'amortissement (4), qui est disposé entre l'élément coulissant (5) et le boîtier de patin de guidage (2).

10. Patin de guidage coulissant selon les revendications 1 à 9, **caractérisé en ce que** l'élément coulissant (5) présente au moins un ergot de maintien (13), qui est reçu ou peut être reçu dans un trou (12) prédéfini dans la zone d'un élément tampon (8) annulaire, dans lequel l'élément tampon (8) annulaire forme un tourillon (6) venant en prise dans un alésage (7) dans le boîtier de patin de guidage (2), dans lequel le tourillon (6) est conçu de manière profilée.
